# EUROPÄISCHE PATENTSCHRIFT

(11) **EP 0 423 428 B1**
(45) Veröffentlichungstag und Bekanntmachung des Hinweises auf die Patenterteilung: **07.12.1994**
(21) Anmeldenummer: 90111309.2
(22) Anmeldetag: 15.06.1990
(51) Int. Cl.: B41F 15/46

(54) **Verfahren und Vorrichtung zum Zustellen einer Druckrakel und einer Flutrakel beim Siebdruck**
Method and apparatus for adjusting the position of a printing squeegee and a flood squeegee in screen printing
Procédé et dispositif pour régler la position d'une racle d'impression et d'une racle à déplacement dans la sérigraphie

(30) Priorität: 17.10.1989 DE 3934569
(43) Veröffentlichungstag der Anmeldung: 24.04.1991
(73) Patentinhaber: Kürten, Rudolf August, D-51403 Bergisch Gladbach (DE)
(72) Erfinder: Kürten, Rudolf August, D-51403 Bergisch Gladbach (DE)
(74) Vertreter: Patentanwälte Lippert, Stachow, Schmidt & Partner

(56) Entgegenhaltungen:
- DE-A- 2 943 893
- DE-A- 3 629 188
- GB-A- 2 057 357

## Beschreibung

Die Erfindung betrifft ein Verfahren zum Zustellen einer Druckrakel definierter und zeitlich konstanter Elastizität und einer Flutrakel beim Siebdruck, wobei die Zustellbewegung der Druckrakel in Richtung auf eine feste Unterlage für einen zu bedruckenden Druckträger erfolgt, über dem sich eine Siebschablone befindet und bei dem die Zustellbewegung der Flutrakel in Richtung zur Siebschablone vorgenommen wird.

Die Erfindung betrifft ferner eine Vorrichtung zur Ausübung des Verfahrens.

Die hier zu betrachtenden Siebdruckmaschinen weisen neben einer Druckrakel eine Flutrakel auf, die abwechselnd mit der Druckrakel abgesenkt wird und die Aufgabe hat, das auf der Siebschablone aufgebrachte Verdruckmittel nach dem Vorschub durch die Druckrakel während des Druckvorganges wieder zurückzutransportieren und dabei über die Siebschablone zu verteilen.

Die Qualität eines Siebdrucks hängt bekanntlich von vielerlei Faktoren ab, die bei herkömmlichen Siebdruckmaschinen zum Teil noch nicht beherrscht werden. Dazu gehört nicht nur ein genau definierter Anpreßdruck der Druckrakel zum Abdichten zwischen Siebschablone und fester Unterlage beim Druckvorgang sondern auch ein ebenso genau definierter Anpreßdruck der Flutrakel gegen das auf die Siebschablone aufgebrachte Verdruckmittel beim Flutvorgang. Die Zustellkraft, mit der die Flutrakel beim Flutvorgang gegen das auf die Siebschablone aufgebrachte Verdruckmittel gedrückt wird, und der dabei vorhandene Abstand der Unterkante der Flutrakel von der Siebschablone beeinflussen entscheidend die Art des Auftrages des Verdruckmittels auf die Siebschablone und somit das Ergebnis des anschließenden Druckvorganges.

Bisher ist dem Zustellen der Flutrakel wenig Bedeutung beigemessen worden. Dabei wurde übersehen, daß das gleichmäßige Auflegen des Verdruckmittels auf die Siebschablone die Qualität des Siebdrucks entscheidend beeinflußt. Unregelmäßigkeiten beim Fluten spiegeln sich beim Druck wider.

Die Einstellung und Aufrechterhaltung des Anpreßdruckes der Druck- bzw. Flutrakel werden insbesondere dadurch schwierig, daß die Rakeln vor ihrer Rückführung von der Siebschablone abgehoben und nach ihrer Rückführung mit dem gleichen Druck auf die Siebschablone wieder abgesenkt werden müssen. Die Zustellkraft muß dabei über eine große Anzahl von Druckvorgängen konstant bleiben. Dieses Ziel kann jedoch überhaupt nur dann erreicht werden, wenn von einer Durckrakel definierter und zeitlich konstanter Elastizität ausgegangen wird. Ältere Rakeln, die diese Eigenschaften nicht besitzen, lassen keine stabilen und kontrollierbaren Verhältnisse und damit keinen sauberen und gleichmäßigen Siebdruck zu.

Ein Verfahren der eingangs genannten Art ist in der nachveröffentlichten deutschen Patentanmeldung DE-A-38 42 419.3 beschrieben. Dabei wird die Zustellkraft, mit der die Druckrakel gegen die feste Unterlage, z.B. einen ebenen Tisch oder eine Trommel, gedrückt wird, zunächst in einem oder mehreren Probedrucken optimiert und dann in den nachfolgenden Drucken auf diesem ermittelten Wert konstant gehalten. Zur Erzeugung der Zustellkraft kann eine pneumatische oder hydraulische Zylindereinheit dienen, wobei die Zustellkraft durch Einstellung des Drucks des Druckmediums zunächst in den Probedrucken optimiert wird und der Druck dann in den nachfolgenden Drucken auf diesem ermittelten Wert konstant gehalten wird.

Ein Verfahren zum Zustellen der Flutrakel, bei dem die Zustellkraft, mit der die Flutrakel beim Flutvorgang gegen das auf die Siebschablone aufgebrachte Verdruckmittel gedrückt wird, genau definiert und konstant gehalten wird, ist in der erwähnten nachveröffentlichten deutschen Patentschrift nicht beschrieben. Der Flutrakel ist zwar ebenfalls eine Zylinderenheit zugeordnet. Diese dient jedoch der Auf- und Abbewegung der Flutrakel während des Siebdrucks. Daß sie darüber hinaus auch zur Einstellung der Zustellkraft zu verwenden ist, kann dieser nachveröffentlichten Patentanmeldung nicht entnommen werden. Es wird lediglich der Zustellweg der Flutrakel zur Siebschablone hin durch einen Anschlag begrenzt, der sich z.B. an einem Feststellring befinden kann, der an einer sich aus der Zylindereinheit nach oben erstreckenden Kolbenstange für die Flutrakel angeordnet ist. Da die der Flutrakel zugeordnete Zylindereinheit nur der Wechselbewegung der Flutrakel dient, liegt es auf der Hand, daß der Steuerkreis für die Zylindereinheit mit dem Steuerkreis für die Zylindereinheit der Druckrakel verbunden ist. Mit einem solchen Verfahren ist jedoch keine optimal definierte Zustellung der Flutrakel gewährleistet.

Aus der DE 29 43 893 A1 ist ein Verfahren und eine Vorrichtung zum Bedrucken von flächiger Ware mit mindestens einer Siebdruckstation bekannt geworden, bei dem eine oberhalb des Druckbereiches hin- und herlaufend geführte, angetriebene Schablone vorgesehen ist, der eine Doppelrakelvorrichtung zugeordnet ist. Diese Doppelrakelvorrichtung besteht aus jeweils einer heb- und senkbaren Druckrakel und einer Schlepprakel, die im Bewegungstakt der Schablone abwechselnd arbeiten und in Arbeitsstellung auf der Schablone aufliegen. Unter der Schablone befindet sich im Bereich der Doppelrakelvorrichtung eine Gegendruckwalze. Für die Bewegung der Druckrakel und der Schlepprakel in vertikaler Richtung, also in Richtung zur Schablone, sind jeweils Zylinder vorgesehen, an denen die Rakel befestigt sind und die über Druckleitungen über eine gemeinsame Steuereinheit gesteuert werden.

Durch diese Lösung sollen die Farbzwischenräume zwischen den Druckrapporten beim diskontinuierlichen Drucken klein gehalten werden. Das Problem einer genauen und vor allen Dingen zeitlich konstanten und damit reproduzierbaren Andruckkraft der Druckrakel bzw. der Schlepprakel läßt sich hiermit nicht lösen. Das bedeutet, daß nacheinanderfolgende Drucke nicht die gleiche Druckqualität aufweisen.

Andere bekannte Verfahren zum Zustellen einer Druckrakel und einer Flutrakel verwenden mechanische Verstelleinrichtungen, wie z.B. Spindeln, oder Kombinationen zwischen Spindeln und Hydraulikzylindern, um die Zustellbewegung und die Zustellkraft vorher zu definieren. Diese Maßnahmen sind jedoch keinesfalls optimal für einen auch bei großen Auflagen sauberen und gleichmäßigen Siebdruck.

Eine solche Vorrichtung und ein Verfahren zum Zustellen der Rakel einer Siebdruckmaschine sind aus der DE 36 29 188 A1 bekannt geworden. Hierbei sind die Rakel in einem Rakelhalter angeordnet, der im Bereich seiner Enden durch jeweils eine Tragstange gehalten wird. Diese Tragstange steht über eine Kraftmeßdose mit einem Kolben und einem zugehörigen Zylinder in Verbindung. Oberhalb des Zylinders befindet sich eine Mutter/Spindel-Anordnung, die den Zylinder mittels eines Elektromotors in vertikaler Richtung bewegen dann. Die Zustellung der Rakel in Richtung auf einen unter dieser befindlichen Siebrahmen erfolgt in zwei Schritten. Zunächst wird der Zylinder zur Grobzustellung mit Druck beaufschlagt, so daß sich der Kolben und damit die Rakel abwärts bewegt, bis der Kolben seine untere Endstellung erreicht hat. In dieser Stellung befindet sich die Rakel in kurzem Abstand über dem Siebrahmen. Anschließend wird die Rakel durch die Spindel/Mutter-Anordnung langsam weiter abwärts bewegt, bis die Kraftmeßdose die erforderliche Kraft anzeigt.

Bei dieser Lösung ist von besonderem Nachteil, daß die Zustellbewegung in der entscheidenden Phase durch ein mechanisches Stellglied, dem elektromotorisch bewegbaren Spindeltrieb, gesteuert wird. Die mechanische Einstellung der Zustellkraft läßt keine genügend feinfühlige und fein steuerbare Zustellbewegung zu. Es hat sich gezeigt, daß hiermit ein auch bei großen Auflagen optimal sauberer und gleichmäßiger Siebdruck nicht erreicht werden kann.

Der Erfindung liegt deshalb die Aufgabe zugrunde, ein Verfahren zum Zustellen einer Druckrakel und einer Flutrakel zu schaffen, das eine vorher genau definierte Zustellung der Druck- und der Flutrakel gewährleistet, die einen optimalen und auch über einen großen Auflagendruck reproduzierbaren Siebdruck liefert.

Die Aufgabe wird erfindungsgemäß dadurch gelöst, daß die Zustellkraft, mit der die Druckrakel gegen die feste Unterlage des Druckträgers gedrückt wird, und die Zustellkraft, mit der die Flutrakel beim Flutvorgang gegen das auf die Siebschablone aufgebrachte Verdruckmittel gedrückt wird, durch jeweils einen vom Steuerkreis der Flutrakel bzw. der Druckrakel unabhängigen pneumatischen oder hydraulischen Steuerkreis erzeugt wird, wobei die jeweilige Zustellkraft durch Einstellung des Druckes eines Druckmediums des Steuerkreises in einem oder mehreren Probedrucken oder aus Erfahrungswerten optimiert und dann in den nachfolgenden Drucken auf diesen Wert konstant gehalten wird.

Aufgrund der voneinander unabhängigen Steuerkreise für die Druck- und Flutrakel kann die Zustellkraft der Druckrakel und der Flutrakel, jede für sich, in Probeläufen optimal eingestellt werden. Bei den anschließenden Drucken werden die Rakeln dann in derselben jeweiligen Zustellkraft, die bei den letzten Probedrucken angewendet wurde, abgesenkt. Die Begrenzung der Zustellbewegung der Druckrakel erfolgt schließlich durch die feste Unterlage des Druckträgers, nachdem sich die Druckrakel mit der ermittelten konstanten Zustellkraft auf die Siebschablone abgesenkt und diese auf den Druckträger gedruckt hat. Die Zustellbewegung der Flutrakel wird durch das auf die Siebschablone aufgebrachte Verdruckmittel begrenzt, nachdem sich die Flutrakel mit der ermittelten konstanten Zustellkraft auf dieses abgesenkt hat. Durch Konstanthalten der jeweiligen Zustellkraft wird dann garantiert, daß auch bei vielfacher Wiederholung die gleiche Druckqualität erzielt wird.

Bei solchen Ausführungen von Siebdruckmaschinen, bei denen die Siebschablone in einem schwenkbaren Rahmen gehalten wird, ist darauf zu achten, daß das Absenken der Druckrakel nur dann geschieht, wenn die Siebschablone zunächst wieder auf den Druckträger und damit auf die feste Unterlage abwärts geschwenkt ist. Eine solche Reihenfolge der Bewegungen läßt sich durch Einbau einer zeitlichen Verzögerung erreichen. Um bei einem Ausfall einer solchen Verzögerungsschaltung eine Zerstörung der Siebschablone durch die Druckrakel zu verhindern, wird bei dem vorgenannten Verfahren, wie schon in der DE-A-38 42 419.3 beschrieben ist, vorzugsweise der bei den letzten Probedrucken gemessene Zustellweg der Druckrakel zur festen Unterlage hin bei den nachfolgenden Drucken konstant gehalten. Ein Fixieren des Zustellweges der Flutrakel zur Siebschablone hin ist ebenfalls zweckmäßig und unter Umständen notwendig während des Flutens und insbesondere bei höheren Geschwindigkeiten kann die Flutrakel bei konstanter Zustellkraft tiefer in das Verdruckmittel eindringen, was zu einem ungleichmäßigen Auflegen des Verdruckmittels auf die Siebschablone führt. Daher wird bevorzugt der beim Optimieren der Zustellkraft gemessene Zustellweg der Flutrakel zur Siebschablone hin vor dem Fluten fixiert und beim Fluten konstant gehalten.

Bei der erfindungsgemäßen Vorrichtung zur Ausübung des oben beschriebenen Verfahrens wird vorgeschlagen, daß zur Erzeugung der jeweiligen Zustellkraft mindestens eine Zylindereinheit, bestehend aus einem Zylinder und einem doppelt wirkenden Kolben mit einer Kolbenstange, vorgesehen ist, daß zum Konstanthalten des Druckes des Druckmediums ein Druckregler vorgesehen ist, wobei der Steuerkreis der Zylindereinheit für die Flutrakel unabhängig vom Steuerkreis der Zylindereinheit für die Druckrakel ist und daß die Zylindereinheit von einem Führungsblock getragen wird, der eine Führung für eine mit der Kolbenstange der Zylindereinheit verbundene Haltevorrichtung des Rakelhalters aufweist.

Die Konstanthaltung des Drucks hat sich in der Praxis als besonders günstig erwiesen, wenn auch grundsätzlich andere Möglichkeiten, die durch Einstellung des Druckes definierte Zustellkraft konstant zu halten, in Erwägung gezogen werden.

Dadurch, daß die Zustellkräfte durch doppelt wirkende Kolben erzeugt werden und zum Konstanthalten des Druckes Druckregler in unabhängig voneinander ausgebildeten Steuerkreisen verwendet werden, läßt sich in Verbindung mit dem eine stabile Führung gewährleistenden Führungsblock eine auch während großer Auflagen gleichbleibende Druckqualität erreichen. Die doppelt wirkenden Kolben ermöglichen einerseits die Zustellung der Druck-und der Flutrakel mit einer genau definierten Druckkraft und andererseits eine schnelle Rückbewegung in einem Schritt.

Da die Flutrakel beim Flutvorgang nur mit einem relativ geringen Druck auf dem auf der Siebschablone aufgebrachten Verdruckmittel lasten darf, ist die Flutrakel vorzugsweise in der von der Siebschablone abgewandten Richtung vorgespannt.

Dabei ist es zweckmäßig, daß die Zustellkraft der Flutrakel ausschließlich durch den Zylinderdruck erzeugt wird. Daher ist der Betrag der Vorspannung vorzugsweise mindestens gleich dem Gewicht der Flutrakel und ihrem Rakelhalter. Die Vorspannung kann z.B. durch eine Zugfeder oder einen Gegenzylinder erzeugt werden.

Die beschriebene Vorspannung der Flutrakel in der von der Siebschablone abgewandten Richtung hat darüberhinaus den Vorteil, daß der Wechsel zwischen der Abwärts- und der Aufwärtsbewegung der Flutrakel sehr schnell vollzogen werden kann.

In einer bevorzugten Ausbildung weist die Haltevorrichtung ein zylinderförmiges Teil auf, das in einer im Führungsblock angeordneten Lagerhülse verschiebbar geführt ist und eine zentrale Bohrung hat, in der eine Kugel spielfrei angeordnet ist und durch die die Kolbenstange mit einem seitlichen Spiel verläuft, wobei das untere Ende der Kolbenstange mit der Kugel fest verbunden ist.

Mit Hilfe dieser Konstruktion wird eine starre Parallelführung der Kolbenstange, bei der unter Umständen die Kolbenstange im Führungsblock verkanten könnte, vermieden.

Zur spielfreien Anordnung der Kugel weist die Bohrung des zylinderförmigen Teiles zweckmäßigerweise an einem Ende eine zylinderförmige Erweiterung mit einem Innengewinde und einem halbkugelförmigen Bodenbereich auf, dessen Radius dem Radius der Kugel entspricht. In die zylinderförmige Erweiterung wird dann ein Gegenstück mit einer zur Kugel gerichteten kalottenförmigen Ausnehmung eingeschraubt, an dem der Rakelhalter befestigt ist.

Da bei längeren Rakeln eine Verkantung in der Vertikalebene auftreten kann, ist das Ausgleichselement am oder im Rakelhalter mit begrenztem Spiel um eine in horizontaler Führungsrichtung der Flutrakel bzw. der Druckrakel weisende Achse drehbar und in horizontaler Querrichtung zur Achse verschiebbar angeordnet.

Das Ausgleichselement ist zweckmäßigerweise zwischen zwei sich in horizontaler Querrichtung der Druck- bzw. der Flutrakel erstreckenden Seitenwänden des Rakelhalters angeordnet und weist ein sich in derselben Richtung ausdehnendes Langloch auf, in dem ein Klotz in der Ausdehnungsrichtung des Langloches verschiebbar angeordnet ist, wobei der Klotz mit Hilfe eines sich durch diesen senkrecht zu beiden Seitenwänden erstreckenden Bolzens drehbar an beiden Seitenwänden befestigt ist.

Eine besonders stabile Führung kann dadurch erreicht werden, daß die Druckrakel und die Flutrakel bzw. deren Rakelhalter von ein und demselben Führungsblock getragen werden, der parallele Führungen für die Haltevorrichtungen der beiden Rakelhalter aufweist.

Der gemeinsame Führungsblock für die beiden Rakeln hat weiterhin den Vorteil, daß diese einfach mit dem Führungsblock verschwenkt werden können. Durch Verschwenken des Führungsblocks können die Rakeln leicht ausgewechselt oder gereinigt werden.

Dazu kann der Führungsblock schwenkbar von einer sich in horlzontaler Querrichtung der Druck- und Flutrakel erstreckenden Welle getragen werden, die in einem Führungsblock für die Schwenkbewegung drehbar gelagert ist.

Zur Erzeugung der Schwenkbewegung dient vorzugsweise eine pneumatische oder hydraulische Zylindereinheit, die aus einem Zylinder und einem doppelt wirkenden Kolben mit einer Kolbenstange besteht und von dem Führungsblock für die Schwenkbewegung getragen wird. In dem Führungsblock kann ein mit der Welle fest verbundenes Zahnrad gelagert sein, das durch eine mit der Kolbenstange der Zylindereinheit verbundene Zahnstange betätigbar und feststellbar ist.

Um ein einfaches Auswechseln der Rakel oder auch ihre Reinigung zu ermöglichen, ist der Führungsblock vorzugsweise um etwa 90° gegenüber der vertikalen Position verschwenkbar.

Ein Ausführungsbeispiel der Erfindung wird im folgenden anhand der Zeichnung näher beschrieben. In der Zeichnung zeigen:
Fig. 1 einen Schnitt in der Vertikalebene der Flutrakel durch die Siebschablone sowie darüber eine schematisch vereinfachte Ansicht der Flutrakel mit den darüber angeordneten Zustellvorrichtungen,
Fig. 2 einen quer zu dem Schnitt der Figur 1 geführten Schnitt durch die Siebschablone, die darüber angeordnete Druck- und Flutrakel und die darüber befindlichen Zustellvorrichtungen mit teilweise aufgebrochener Ansicht,
Fig. 3 eine Teilansicht des Schnittes längs der Linie III-III in Fig. 2, aus der insbesondere die Verbindung zwischen Kolbenstange und Rakelhalter und das zwischengeschaltete Ausgleichselement ersichtlich sind, und
Fig. 4 eine teilweise aufgebrochene Ansicht der Lagerung der die Zustellvorrichtungen tragenden Welle sowie der Schwenkvorrichtung für die Welle.

Die in den Figuren dargestellte Vorrichtung arbeitet nach einem im folgenden noch zu beschreibenden Verfahren. Die in Fig. 1 gezeigte Vorrichtung entspricht der in Fig. 2 dargestellten Vorrichtung bis auf die in Fig. 2 enthaltene und weiter unten besprochene Feststellvorrichtung. Fig. 1 stellt insoweit einen Schnitt längs der Linie I-I in Fig. 2 dar.

Die in Fig. 4 dargestellte Vorrichtung schließt sich links an die in Fig. 1 gezeigte Welle an. Eine entsprechende symmetrische Vorrichtung ist rechts mit der Welle verbunden.

Bei dem in den Figuren 1 und 2 gezeigten Siebdruckwerk ist die Flutrakel 1 in die Flutposition abgesenkt. Die Siebschablone 2 ist während des Flutvorgangs von dem in der Zeichnung nicht dargestellten Druckträger und der festen Unterlage abgehoben. Auf die Siebschablone 2 ist das Verdruckmittel 3 aufgetragen, das nach dem Druckvorgang von der Flutrakel 1 in Richtung des Pfeils 4 zurücktransportiert und dabei über die Siebschablone 2 verteilt wird. Die in etwa parallel zur Flutrakel 1 angeordnete Druckrakel 5 ist beim Flutvorgang angehoben, so daß diese das Fluten des Verdruckmittels 3 nicht beeinträchtigen kann.

Nach dem Flutvorgang wird die Siebschablone 2 wieder bis auf einen geringen Abstand zu dem auf der festen Unterlage angeordneten Druckträger abwärts bewegt. Die Auf- und Abwärtsbewegung der Siebschablone 2 wird bei der hier zugrundegelegten Siebdruckmaschine durch einen verschwenkbaren Rahmen bewirkt, in den die Siebschablone 2 eingespannt ist. Anschließend wird die Druckrakel 5 gegen die Siebschablone 2 abgesenkt, die dabei gegen die feste Unterlage zum Abdichten zwischen der Siebschablone 2 und der festen Unterlage gedrückt wird.

Es wird hierbei von einer Druckrakel 5 ausgegangen, die ein Rakelblatt 6 aus dünnem Stahlblech und an dessen unterem Ende ein Rakelprofil 7 aus einem weichelastischen Kunststoff umfaßt.

Die Flutrakel 1 und die Druckrakel 5 sind jeweils in einen Rakelhalter 8 eingespannt, der über eine noch zu beschreibende Haltevorrichtung von einem Führungsblock 9 getragen wird, der seinerseits schwenkbar von einer Welle 10 getragen wird. Die Welle 10 ist, wie Fig. 4 zeigt, in einem zu einer Seitenwand 11 der Siebdruckmaschine hin angeordneten Führungsblock 12 für die Schwenkbewegung drehbar gelagert.

Oberhalb des Führungsblockes 9 für die Auf- und Abwärtsbewegung der Flutrakel 1 und der Druckrakel 5 befinden sich zwei Zylindereinheiten 13 und 14, die jeweils aus einem Zylinder 15 bzw. 16 und einem doppelt wirkenden Kolben 17 bestehen, der von einer durchgehenden Kolbenstange 19 bzw. 20 getragen wird. Die Kolbenstange 19 bzw. 20 ragt oberseitig aus der Zylindereinheit 13 bzw. 14 heraus. Das untere Ende der Kolbenstange 19 bzw. 20 ist mit der noch zu beschreibenden Haltevorrichtung für den jeweiligen Rakelhalter 8 verbunden.

Den Zylindern 15 und 16 werden durch voneinander unabhängige Steuerkreise, der jeweiligen Wechselstellung von Flutrakel 1 und Druckrakel 5 entsprechend, oberhalb oder unterhalb des Kolbens 17 Druckluft über Druckluftanschlüsse 21 und 22 zugeführt.

Da bei einer längeren Flutrakel 1 und Druckrakel 5 ein einziger Führungsblock 9 nicht ausreicht, sind in Fig. 1 zwei Führungsblöcke 9, die identisch zueinander ausgebildet sind, dargestellt.

Die von den beiden Führungsblöcken 9 getragenen Zustellvorrichtungen für die Flutrakel 1 und die Druckrakel 5 sind ebenfalls identisch.

Wie aus Fig. 2 hervorgeht, ist die Flutrakel 1 in der von der Siebschablone 2 abgewandten Richtung vorgespannt. Die Vorspannung wird von einer Zugfeder 25 erzeugt, die zwischen einem am Rakelhalter 8 befestigten Arm 26 und einem am Führungsblock 9 befestigten Arm 27 angeordnet ist. Die Vorspannung kompensiert das Gewicht der Flutrakel 1, des Rakelhalters 8 und der durch den Führungsblock 9 geführten Haltevorrichtung des Rakelhalters 8.

Die schon mehrfach erwähnte Haltevorrichtung für die Flutrakel 1 bzw. die Druckrakel 5 besteht aus einem zylinderförmigen Teil 28 bzw. 29, das in einer im Führungsblock 9 angeordneten Lagerhülse 30 bzw. 31 verschiebbar geführt ist und eine zentrale Bohrung 32 bzw. 33 aufweist. Die Bohrung 32 bzw. 33 hat an ihrem nach unten weisenden Ende eine zylinderförmige Erweiterung 34 bzw. 35 mit einem Innengewinde und einem halbkugelförmigen Bodenbereich 36 bzw. 37. In die zylinderförmige Erweiterung 34 bzw. 35 ist eine Kugel 38 bzw. 39 eingesetzt, deren Radius dem Radius des halbkugelförmigen Bodenbereichs 36 bzw. 37 entspricht.

Durch die Bohrung 32 bzw. 33 verläuft von oben die Kolbenstange 19 bzw. 20 der auf dem Führungsblock 9 angeordneten Zylindereinheit 13 bzw. 14. Der Außendurchmesser der Kolbenstange 19 bzw. 20 ist kleiner als der Innendurchmesser der Bohrung 32 bzw. 33, so daß die Kolbenstange 19 bzw. 20 ein seitliches Spiel hat. Das untere Ende der Kolbenstange 19 bzw. 20 ist von oben in die Kugel 38 bzw. 39 längs deren Zentrale fest eingeschraubt.

In die zylinderförmige Erweiterung 34 bzw. 35 ist von unten ein Gegenstück 40 bzw. 41 mit einer zur Kugel 38 bzw. 39 gerichteten kalottenförmigen Ausnehmung 42 bzw. 43 eingeschraubt, so daß die Kugel 38 bzw.39 spielfrei, jedoch drehbar in der Erweiterung 34 bzw. 35 angeordnet ist.

Das Gegenstück 40 bzw. 41 steht mit seinem Außengewinde nach unten gegenüber dem zylinderförmigen Teil 28 bzw. 29 vor und ist durch eine Kontermutter 44 bzw. 45 gegen Herausdrehen aus dem zylinderförmigen Teil 28 bzw. 29 gesichert.

An der unteren Stirnseite des Gegenstücks 40 bzw. 41 ist der Rakelhalter 8 für die Flutrakel 1 bzw. die Druckrakel 5 befestigt.

Diese Befestigung ist über ein Ausgleichselement 46 vorgenommen. Wie aus Fig. 3 hervorgeht, besteht das Ausgleichselement 46 aus einer oberen Platte 47 und einem unteren Klotz 48, die fest miteinander verschraubt sind. Die Platte 47 ist mit Hilfe einer darin versenkten Schraube 49 an der unteren Stirnseite des zylinderförmigen Teils 28 bzw. 29 befestigt.

Der untere Klotz 48 weist ein in der horizontalen Querrichtung der Flutrakel 1 bzw. der Druckrakel 5 sich ausdehnendes Langloch 50 auf. Im Langloch 50 ist weiterhin ein quaderförmiger Klotz 51 in der Ausdehnungsrichtung des Langlochs 50 verschiebbar angeordnet. Der quaderförmige Klotz 51 weist eine sich durch das Langloch 50 erstreckende Bohrung 52 auf.

Dieses Ausgleichselement 46 ist zwischen zwei, sich in horizontaler Querrichtung der Flutrakel 1 bzw. Druckrakel 5 erstreckenden Seitenwänden des Rakelhalters 8 angeordnet. Mit Hilfe eines sich durch die Bohrung 52 des quaderförmigen Klotzes 51 erstreckenden Bolzens ist der Klotz 51 drehbar an den beiden Seitenwänden befestigt. Das Ausgleichselement 46 kann sich daher im Rakelhalter 8 mit begrenztem Spiel um eine in horizontaler Führungsrichtung der Flutrakel 1 bzw. Druckrakel 5 weisenden Achse drehen und in horizontaler Querrichtung zur Achse verschieben.

Wie aus Fig. 4 hervorgeht, erstreckt sich die den Führungsblock für die Flutrakel 1 und die Druckrakel 5 tragende Welle 10 durch eine Bohrung 53 des Führungsblocks 12 für die Schwenkbewegung und ist in dieser durch eine (in der Zeichnung nicht dargestellte Lagerhülse gelagert). In dem Führungsblock 12 ist ein mit der Welle 10 fest verbundenes Zahnrad 54 gelagert, das durch eine von dem Führungsblock 12 getragene pneumatische Zylindereinheit 55, bestehend aus einem Zylinder 56 und einem doppelt wirkenden Kolben mit einer Kolbenstange, zum Drehen der Welle 10 angetrieben wird. Die Kolbenstange der Zylindereinheit 55 betätigt eine Zahnstange 57, die mit dem Zahnrad 54 zusammenwirkt.

An der von der Welle 10 entfernt angeordneten Seite des Führungsblocks 12 ist eine Kugelumlaufeinheit 58 fest angebracht. Die Kugelumlaufeinheit 58 gleitet bei einer Siebdruckmaschine, die als feste Unterlage einen Tisch verwendet, auf einer an einer Seitenwand 11 der Siebdruckmaschine parallel zur Tischfläche angeordneten Führungsschiene 59. Wird andererseits als feste Unterlage eine Trommel verwendet, so ist die Kugelumlaufeinheit 58 ortsfest zur Seitenwand 11 der Siebdruckmaschine angeordnet.

Die Zylindereinheit 55 für die Schwenkbewegung arbeitet so, daß bei Druckluftbeaufschlagung der oberen Kammer des Zylinders 56 der Führungsblock 9 etwa in eine horizontale Lage geschwenkt und dort fixiert wird. In dieser Lage lassen sich die Flutrakel 1 und die Druckrakel 5 leicht auswechseln oder reinigen. Durch Druckbeaufschlagung der unteren Kammer des Zylinders 56 wird der Führungsblock 9 in seine vertikale Lage zurückgeschwenkt und dort fixiert.

Der Führungsblock 9 ist an der Welle 10 vorzugsweise durch einen Spreizdübel 60 befestigt. Ein solcher Spreizdübel 60 erlaubt ein einfaches und schnelles Justieren der Winkeleinstellung des Führungsblocks 9 gegenüber der Welle 10, was für eine genau definierte Zustellbewegung der Flutrakel 1 und der Druckrakel 5 wichtig ist.

Fig. 2 zeigt, wie schon eingangs angedeutet, eine zusätzliche Feststellvorrichtung, durch die der bei den letzten Probedrucken gemessene Zustellweg der Druckrakel 5 zur festen Unterlage hin und der Flutrakel 1 zur Siebschablone 2 hin eingestellt und bei den nachfolgenden Drucken konstant gehalten werden kann. Bei dieser Einrichtung handelt es sich um einen Feststellring 61 bzw. 62, der lose verschiebbar auf die durchgehende Kolbenstange 19 bzw. 20 aufgesetzt ist und auf dieser mittels einer Feststellschraube 63 bzw. 64 festgelegt werden kann. Anstelle einer Feststellschraube kann auch ein sonstiger mechanisch, pneumatisch oder hydraulisch einstellbarer Anschlag verwendet werden. Zusätzlich können Mittel, wie ein bestimmter die untere Kammer des Zylinders 15 beaufschlagender Druck, vorgesehen sein, die verhindern, daß sich die Flutrakel 1 mit der Kolbenstange 19 unter Umständen hebt.

Das Zustellen der Druckrakel 5 und der Flutrakel 1 geschieht bei einer derart ausgerüsteten Vorrichtung wie folgt:

Zum Einstellen der Flutrakel 1 wird diese durch Luftdruckbeaufschlagung des Zylinders 15 oberhalb des Kolbens 17, zur Siebschablone 2 hin abgesenkt, wobei die Feststellschraube 63 am Feststellring 61 gelöst ist. Am Regler für den Luftdruck im Zylinder 15, oberhalb des Kolbens 17, ist ein den vorherigen Erfahrungen entsprechender Druckwert eingestellt, der zur Folge hat, daß die Flutrakel 1 mit einer definierten Zustellkraft auf das auf die Siebschablone 2 aufgebrachte Verdruckmittel 3 drückt.

Mit diesem Luftdruck wird dann ein Probefluten durchgeführt und anschließend geprüft, ob dieses den gewünschten Qualitätsanforderungen genügt. Sofern es noch nicht befriedigt, wird der Luftdruck verstellt und ein weiteres Probefluten ausgeführt. Das wird solange wiederholt, bis sich ein einwandfreier Auftrag des Verdruckmittels ergibt. Dann wird, bei abgesenkter Flutrakel 1, die Feststellschraube 63 angezogen und damit der Feststellring 61, der infolge seines Eigengewichts auf der oberen Stirnfläche der Zylindereinheit 13 aufliegt, in dieser Lage blockiert. Der Feststellring 61 ist also jetzt mit der durchgehenden Kolbenstange 19 fest verbunden.

Das Optimieren der Zustellkraft für die Druckrakel 5 erfolgt ganz analog zu dem oben beschriebenen Verfahren für die Flutrakel 1 durch Einstellen des Luftdrucks im Zylinder 16. Dabei kann das Optimieren der Luftdrucke in den Zylindern 15 und 16 auch wechselseitig beim Probefluten und anschließendem Probedrucken erfolgen. Die Luftdrucke werden solange verstellt, bis sich ein einwandfreier Siebdruck ergibt. Inbesondere durch die zuvor beschriebene Vorrichtung lassen sich dann die Luftdruckwerte auch bei einer großen Zahl von anschließenden Druck- und Flutvorgängen konstant halten.

### Bezugszeichenliste

- 1.: Flutrakel
- 2.: Siebschablone
- 3.: Verdruckmittel
- 4.: Pfeil
- 5.: Druckrakel
- 6.: Rakelblatt
- 7.: Rakelprofil
- 8.: Rakelhalter
- 9.: Führungsblock
- 10.: Welle
- 11.: Seitenwand
- 12.: Führungsblock
- 13.: Zylindereinheit
- 14.: Zylindereinheit
- 15.: Zylinder
- 16.: Zylinder
- 17.: Kolben
- 19.: Kolbenstange
- 20.: Kolbenstange
- 21.: Druckluftanschluß
- 22.: Druckluftanschluß
- 25.: Zugfeder
- 26.: Arm
- 27.: Arm
- 28.: zylinderförmiges Teil
- 29.: zylinderförmiges Teil
- 30.: Lagerhülse
- 31.: Lagerhülse
- 32.: Bohrung
- 33.: Bohrung
- 34.: zylinderförmige Erweiterung
- 35.: zylinderförmige Erweiterung
- 36.: halbkugelförmiger Bodenbereich
- 37.: halbkugelförmiger Bodenbereich
- 38.: Kugel
- 39.: Kugel
- 40.: Gegenstück
- 41.: Gegenstück
- 42.: kalottenförmige Ausnehmung
- 43.: kalottenförmige Ausnehmung
- 44.: Kontermutter
- 45.: Kontermutter
- 46.: Ausgleichselement
- 47.: obere Platte
- 48.: unterer Klotz
- 49.: Schraube
- 50.: Langloch
- 51.: Klotz
- 52.: Bohrung
- 53.: Bohrung
- 54.: Zahnrad
- 55.: Zylindereinheit
- 56.: Zylinder
- 57.: Zahnstange
- 58.: Kugelumlaufeinheit
- 59.: Führungsschiene
- 60.: Spreizdübel
- 61.: Feststellring
- 62.: Feststellring
- 63.: Feststellschraube
- 64.: Feststellschraube

## Patentansprüche

1. Verfahren zum Zustellen einer Druckrakel (5) definierter und zeitlich konstanter Elastizität und einer Flutrakel (1) beim Siebdruck, wobei die Zustellbewegung der Druckrakel (5) in Richtung auf eine feste Unterlage für einen zu bedruckenden Druckträger erfolgt, über dem sich eine Siebschablone (2) befindet und bei dem die Zustellbewegung der Flutrakel (1) in Richtung zur Siebschablone (2) vorgenommen wird, wobei die Zustellkraft, mit der die Druckrakel (5) gegen die feste Unterlage des Druckträgers gedrückt wird, und die Zustellkraft, mit der die Flutrakel (1) beim Flutvorgang gegen das auf die Siebschablone (2) aufgebrachte Verdruckmittel (3) gedrückt wird, durch jeweils einen vom Steuerkreis der Flutrakel (1) bzw. der Druckrakel (5) unabhängigen pneumatischen oder hydraulischen Steuerkreis erzeugt wird, wobei die jeweilige Zustellkraft durch Einstellung des Druckes eines Druckmediums des Steuerkreises in einem oder mehreren Probedrucken oder aus Erfahrungswerten optimiert und dann in den nachfolgenden Drucken auf diesen Wert konstant gehalten wird.

2. Verfahren nach Anspruch 1, **dadurch gekennzeichnet,** daß die bei den Probedrucken gemessenen Zustellwege der Druckrakel (5) zur festen Unterlage hin und der Flutrakel (1) zur Siebschablone (2) hin bei den nachfolgenden Drucken bzw. beim Fluten konstant gehalten werden.

3. Vorrichtung zur Ausübung des Verfahrens nach Anspruch 1, mit einer in Richtung auf einen zu bedruckenden Druckträger zustellbaren Druckrakel (5) definierter und zeitlich konstanter Elastizität, wobei sich der Druckträger auf einer festen Unterlage befindet, und einer in Richtung auf eine Siebschablone (2) zustellbare Flutrakel (1) und bei der die Zustellung der Druckrakel (5) und der Flutrakel (1) durch eine pneumatische oder hydraulische Zustellvorrichtung erfolgt, wobei zur Erzeugung der jeweiligen Zustellkraft mindestens eine Zylindereinheit (13, 14), bestehend aus einem Zylinder (15, 16) und einem doppelt wirkenden Kolben (17) mit einer Kolbenstange (19, 20), vorgesehen ist, daß zum Konstanthalten des Druckes des Druckmediums ein Druckregler vorgesehen ist, wobei der Steuerkreis der Zylindereinheit (13) für die Flutrakel (1) unabhängig vom Steuerkreis der Zylindereinheit (14) für die Druckrakel (5) ist und daß die Zylindereinheit (13, 14) von einem Führungsblock (9) getragen wird, der eine Führung für eine mit der Kolbenstange (19, 20) der Zylindereinheit (13, 14) verbundene Haltevorrichtung des Rakelhalters (8) aufweist.

4. Vorrichtung nach Anspruch 3, **dadurch gekennzeichnet,** daß die Flutrakel (1) in der von der Siebschablone (2) abgewandten Richtung vorgespannt ist.

5. Vorrichtung nach Anspruch 4, **dadurch gekennzeichnet,** daß der Betrag der Vorspannung mindestens gleich dem Gewicht der Flutrakel (1) und ihrem Rakelhalter (8) ist.

6. Vorrichtung nach Anspruch 3, **dadurch gekennzeichnet,** daß die Haltevorrichtung ein zylinderförmiges Teil (28, 29) aufweist, das in einer im Führungsblock (9) angeordneten Lagerhülse (30, 31) verschiebbar geführt ist und eine zentrale Bohrung (32, 33) hat in der eine Kugel (38, 39) spielfrei angeordnet ist und durch die die Kolbenstange (19, 20) mit einem seitlichen Spiel verläuft, wobei das untere Ende der Kolbenstange (19, 20) mit der Kugel (38, 39) fest verbunden ist.

7. Vorrichtung nach Anspruch 6, **dadurch gekennzeichnet,** daß die Bohrung (32, 33) des zylinderförmigen Teiles (28, 29) an einem Ende eine zylinderförmige Erweiterung (34, 35) mit einem Innengewinde und einem halbkugelförmigen Bodenbereich (36, 37) aufweist, dessen Radius dem Radius der Kugel (38, 39) entspricht, und in die zylinderförmige Erweiterung (34, 35) ein Gegenstück (40, 41) mit einer zur Kugel gerichteten kalottenförmigen Ausnehmung (42, 43) eingeschraubt ist, an dem der Rakelhalter (8) befestigt ist.

8. Vorrichtung nach einem der Ansprüche 3 bis 7, **dadurch gekennzeichnet,** daß die Haltevorrichtung an dem der Kolbenstange (19, 20) gegenüberliegenden Ende mit einem Ausgleichselement (46) fest verbunden ist, das am oder im Rakelhalter (8) mit begrenztem Spiel um eine in horizontaler Führungsrichtung der Flutrakel (1) bzw. der Druckrakel (5) weisende Achse drehbar und in horizontaler Querrichtung zur Achse verschiebbar angeordnet ist.

9. Vorrichtung nach Anspruch 8, **dadurch gekennzeichnet,** daß das Ausgleichselement (46) zwischen zwei sich in horizontaler Querrichtung der Flutrakel (1) bzw. der Druckrakel (5) erstreckenden Seitenwänden des Rakelhalters (8) angeordnet ist und ein sich in derselben Richtung ausdehnendes Langloch (50) aufweist, in dem ein Klotz (51) in der Ausdehnungsrichtung des Langloches (50) verschiebbar angeordnet ist, wobei der Klotz (51) mit Hilfe eines sich durch diesen senkrecht zu beiden Seitenwänden erstreckenden Bolzens drehbar an beiden Seitenwänden befestigt ist.

10. Vorrichtung nach einem der Ansprüche 3 bis 9, **dadurch gekennzeichnet,** daß die Druckrakel (5) und die Flutrakel (1) bzw. deren Rakelhalter (8) von einem und demselben Führungsblock (9) getragen werden, der parallele Führungen für die Haltevorrichtungen der beiden Rakelhalter (8) aufweist.

11. Vorrichtung nach einem der Ansprüche 3 bis 10, **dadurch gekennzeichnet,** daß der Führungsblock (9) schwenkbar von einer sich in horizontaler Querrichtung der Druckrakel (5) und der Flutrakel (1) erstreckenden Welle (10) getragen wird, die in einem Führungsblock (12) drehbar gelagert ist.

12. Vorrichtung nach Anspruch 11, **dadurch gekennzeichnet,** daß zur Erzeugung einer Schwenkbewegung eine pneumatische oder hydraulische Zylindereinheit (55), bestehend aus einem Zylinder (56) und einem doppelt wirkenden Kolben mit einer Kolbenstange, vorgesehen ist, die von dem Führungsblock (12) für die Schwenkbewegung getragen wird, und daß in dem Führungsblock (12) ein mit einer Welle (10) fest verbundenes Zahnrad (54) gelagert ist, das durch eine mit der Kolbenstange der Zylindereinheit (55) verbundene Zahnstange (57)betätigbar und feststellbar ist.

13. Vorrichtung nach Anspruch 10 oder 11, **dadurch gekennzeichnet,** daß der Führungsblock (12) um etwa 90° gegenüber der vertikalen Position verschwenkbar ist.

## Claims

1. Method of advancing a squeegee (5) of defined and constant elasticity and a doctor blade (1) in silk-screen printing, the squeegee (5) advancing towards a fixed support for a printing carrier to be printed, over which a silk-screen stencil (2) is disposed, and the doctor blade (1) advancing towards the silk-screen stencil, in which the advancing force with which the squeegee (5) is pressed against the fixed support of the printing carrier, and the advancing force with which the doctor blade (1) is pressed against the printing medium (3) applied to the silk-screen stencil (2) during the wiping process are brought about by means of respective pneumatic or hydraulic control circuits which are independent of the control circuits of the doctor blade (1) and of the squeegee (5), respectively, the respective advancing forces being optimized by the adjustment of the pressure of a pressure medium of the control circuit in one or a plurality of test prints or from experimental values, and then being kept constant at these values during the subsequent prints.

2. Method according to Claim 1, characterized in that the advancing travel, measured during the test prints, of the squeegee (5) towards the fixed support and of the doctor blade (1) towards the silk-screen stencil (2) are kept constant during subsequent prints and during wiping.

3. Device for implementing the method according to Claim 1, with a squeegee (5) of defined and constant elasticity which can be advanced towards a printing carrier to be printed, the printing carrier being disposed on a fixed support, and with a doctor blade (1) which can be advanced towards a silk-screen stencil (2), the advance of the squeegee (5) and of the doctor blade (1) taking place by means of a pneumatic or hydraulic advance device, in which, in order to bring about the respective advancing forces, at least one cylinder unit (13, 14) consisting of a cylinder (15, 16) and a double-acting piston (17) with a piston rod (19, 20) is provided, a pressure regulator being provided to keep the pressure of the pressure medium constant, the control circuit of the cylinder unit (13) for the doctor blade (1) being independent of the control circuit of the cylinder unit (14) for the squeegee (5), and the cylinder unit (13, 14) being carried by a guide block (9) which comprises a guide for a locating device of the blade-holder (8), connected to the piston rod (19, 20) of the cylinder unit (13, 14).

4. Device according to Claim 3, characterized in that the doctor blade (1) is biased away from the silk-screen stencil (2).

5. Device according to Claim 4, characterized in that the amount of the biasing is at least equal to the weight of the doctor blade (1) and of its blade-holder (8).

6. Device according to Claim 3, characterized in that the locating device comprises a cylindrical portion (28, 29) which is guided for sliding in a bearing sleeve (30, 31) disposed in the guide block (9) and has a central bore (32, 33) in which a ball (38, 39) is disposed without clearance, and through which the piston rod (19, 20) extends with lateral clearance, the lower end of the piston rod (19, 20) being fixed firmly to the ball (38, 39).

7. Device according to Claim 6, characterized in that the bore (32, 33) in the cylindrical portion (28, 29) comprises, at one end, a cylindrical extension (34, 35) with an internal thread and a hemispherical base region (36, 37), the radius of which corresponds to the radius of the ball (38, 39), a matching element (40, 41) with a dome-shaped recess (42, 43) facing towards the ball being screwed into the cylindrical extension (34), and the blade-holder (8) being fixed to the matching element (40, 41).

8. Device according to any one of Claims 3 to 7, characterized in that the locating device is connected firmly, at its opposite end to the piston rod (19, 20), to a compensating element (46) which is rotatable on or in the blade holder (8), with limited clearance, about an axis pointing in the horizontal direction in which the doctor blade (1) or the squeegee (5) is guided, and which is movable horizontally transverse the axis.

9. Device according to Claim 8, characterized in that the compensating element (46) is disposed between two side walls of the blade-holder (8) which extend horizontally transverse the doctor blade (1) or the squeegee (5) and comprises an elongate slot (50)which extends in the same direction and in which a block (51) is movable in the direction in which the elongate slot (50) extends, the block (51) being fixed rotatably to both side walls with the aid of a bolt extending through it, perpendicular to both side walls.

10. Device according to any one of Claims 3 to 9, characterized in that the squeegee (5) and the doctor blade (1) or the blade-holders (8) thereof are carried by one and the same guide block (9) which comprises parallel guides for the locating devices of the two blade-holders (8).

11. Device according to any one of Claims 3 to 10, characterized in that the guide block (9) is carried pivotably by a shaft 10 which extends horizontally transverse the squeegee (5) and the doctor blade (1) and which is mounted rotatably in a guide block (12).

12. Device according to Claim 11, characterized in that, in order to bring about a pivoting movement, a pneumatic or hydraulic cylinder unit (55) consisting of a cylinder (56) and a double-acting piston with a piston rod is provided and is carried by the guide block (12) for the pivoting movement, and in that a gear wheel (54) fixed firmly to a shaft (10) is mounted in the guide block (12) and can be operated and locked by means of a toothed rack (57) connected to the cylinder unit (55).

13. Device according to Claim 10 or Claim 11, characterized in that the guide block (12) is pivotable through about 90° relative to the vertical position.

## Revendications

1. Procédé pour règler la position ou avance d'une raclette d'impression (raclette 5) d'élasticité définie et constante dans le temps et d'une raclette d'étalement (contre-raclette 1) en sérigraphie, dans lequel le mouvement d'avance de la raclette d'impression (5) s'effectue en direction d'une table d'appui fixe pour un support d'impression à imprimer, au-dessus duquel se trouve un écran de sérigraphie (2), et le mouvement d'avance de la raclette d'étalement (1) s'effectue en direction de l'écran de sérigraphie (2), la force d'avance, avec laquelle la raclette d'impression (5) est pressée contre la table d'appui fixe du support d'impression, et la force d'avance, avec laquelle la raclette d'étalement (1) est pressée, lors de l'opération d'étalement, contre l'agent d'impression (3) déposé sur l'écran de sérigraphie (2), sont produites chacune par un circuit de commande pneumatique ou hydraulique indépendant du circuit de commande de la raclette d'étalement (1) ou de la raclette d'impression (5), et chacune de ces forces d'avance est optimisée par réglage de la pression d'un fluide sous pression du circuit de commande au cours d'un ou plusieurs essais d'impression ou à partir de valeurs d'expérience et est ensuite maintenue constante à cette valeur au cours des tirages suivants.

2. Procédé selon la revendication 1, caractérisé en ce que les courses d'avance de la raclette d'impression (5) vers la table d'appui fixe et de la raclette d'étalement (1) vers l'écran de sérigraphie (2), mesurées lors des essais d'impression, sont maintenues constantes au cours des tirages suivants ou au cours de l'étalement.

3. Dispositif pour l'exécution du procédé selon la revendication 1, comportant une raclette d'impression (5) d'élasticité définie et constante dans le temps, susceptible d'être avancée en direction d'un support d'impression à imprimer, le support d'impression se trouvant sur une table d'appui fixe, ainsi qu'une raclette d'étalement (1) susceptible d'être avancée en direction d'un écran de sérigraphie (2), l'avance de la raclette d'impression (5) et de la raclette d'étalement (1) étant produite par un système pneumatique ou hydraulique d'avance, dispositif dans lequel il est prévu, pour produire chacune des forces d'avance, au moins un vérin (13, 14) se composant d'un cylindre (15, 16) et d'un piston à double effet (17) muni d'une tige de piston (19, 20), un régulateur de pression est prévu pour maintenir constante la pression du fluide sous pression, le circuit de commande pour le vérin (13) associé à la raclette d'étalement (1) est indépendant du circuit de commande du vérin (14) associé à la raclette d'impression (5), et le vérin (13, 14) étant porté par un bloc de guidage (9) qui comporte un guide pour un dispositif de maintien du porte-raclette (8), raccordé à la tige de piston (19, 20) du vérin (13, 14).

4. Dispositif selon la revendication 3, caractérisé en ce que la raclette d'étalement (1) est précontrainte dans la direction opposée à l'écran de sérigraphie (2).

5. Dispositif selon la revendication 4, caractérisé en ce que la valeur de la précontrainte est au moins égale au poids de la raclette d'étalement (1) et de son porte-raclette (8).

6. Dispositif selon la revendication 3, caractérisé en ce que le dispositif de maintien comporte une pièce cylindrique mobile (28, 29) dont le mouvement est guidé dans une douille-palier (30, 31) disposée dans le bloc de guidage (9), et qui présente une forure centrale (32, 33) dans laquelle une bille (38, 39) est disposés sans jeu, la tige de piston (19, 20) s'étendant avec un jeu latéral à travers cette pièce cylindrique et son extrémité inférieure étant fixée rigidement à la bille (38, 39).

7. Dispositif selon la revendication 6, caractérisé en ce que la forure (32, 33) de la pièce cylindrique (28, 29) présente, à une extrémité, un élargissement cylindrique (34, 35) taraudé et ayant un fond hémisphérique (36, 37) dont le rayon correspond à celui de la bille (38, 39), et en ce que dans l'élargissement cylindrique (34,35) est vissée une contre-pièce (40, 41) qui présente un logement en forme de calotte (42, 43) dirigé vers la bille et à laquelle est fixé le porte-raclette (8).

8. Dispositif selon l'une quelconque des revendications 3 à 7, caractérisé en ce que, à l'extrémité opposée à la tige de piston (19, 20), le dispositif de maintien est fixé rigidement a un élément d'équilibrage (46) qui est monté sur ou dans le porte-raclette (8) avec un jeu limité de manière à pouvoir tourner autour d'un axe dirigé dans la direction de guidage horizontale de la raclette d'étalement (1) ou de la raclette d'impression (5) et de manière à pouvoir se déplacer dans une direction horizontale transversale par rapport à cet axe.

9. Dispositif selon la revendication 8, caractérisé en ce que l'élément d'équilibrage (46) est disposé entre deux parois latérales du porte-raclette (8) qui s'étendent dans la direction horizontale transversale de la raclette d'étalement (1) ou de la raclette d'impression (5), et présente un trou oblong (50) qui s'étend dans la même direction et dans lequel un bloc (51) est monté mobile dans la direction de la longueur du trou oblong (50), le bloc (51) étant fixé, avec possibilité de rotation, aux deux parois latérales au moyen d'une broche qui le traverse perpendiculairement aux deux parois latérales.

10. Dispositif selon l'une quelconque des revendications 3 à 9, caractérisé en ce que la raclette d'impression (5) et la raclette d'étalement (1) ou leurs porte-raclettes (8) sont portés par un seul et même bloc de guidage (9) qui présente des guides parallèles pour les dispositifs de maintien des deux porte-raclettes (8).

11. Dispositif selon l'une quelconque des revendications 3 à 10, caractérisé en ce que le bloc de guidage (9) est porté a pivotement par un arbre (10) qui s'étend dans la direction horizontale transversale de la raclette d'impression (5) et de la raclette d'étalement (1) et qui est monté à rotation dans un bloc de guidage (12).

12. Dispositif selon la revendication 11, caractérisé en ce qu'il est prévu, pour la production d'un mouvement pivotant, un vérin pneumatique ou hydraulique (55) qui se compose d'un cylindre (56) et d'un piston a double effet, muni d'une tige de piston, et qui est porté par le bloc de guidage (12) pour le mouvement pivotant, et en ce que dans le bloc de guidage (12) est montée une roue dentée (54) qui est fixée rigidement à un arbre (10) et qui peut être actionnée et immobilisée par une crémaillère (57) raccordée à la tige de piston du vérin (55).

13. Dispositif selon la revendication 10 ou 11, caractérisé en ce que le bloc de guidage (12) peut pivoter d'environ 90° par rapport à la position verticale.
